# EUROPÄISCHE PATENTSCHRIFT

(11) **EP 1 112 410 B1**
(45) Veröffentlichungstag und Bekanntmachung des Hinweises auf die Patenterteilung: **11.01.2006**
(21) Anmeldenummer: 99948745.7
(22) Anmeldetag: 09.09.1999
(51) Int. Cl.: E01B 5/16

(54) **ISOLIERENDE UMMANTELUNG FÜR SPURSTANGEN**
INSULATING SHEATH FOR GAUGE RODS
GAINE ISOLANTE POUR ENTRETOISES DE CONTRE-RAIL

(30) Priorität: 10.09.1998 DE 19843375
(43) Veröffentlichungstag der Anmeldung: 04.07.2001
(73) Patentinhaber: Sedra Asphalt Technik Biebrich GmbH, 65203 Wiesbaden (DE)
(72) Erfinder: EILMES, Horst, D-65232 Taunusstein (DE); SCHWIND, Hubertus, D-67550 Worms (DE)
(74) Vertreter: Effert, Bressel und Kollegen
(86) Internationale Anmeldenummer: PCT/EP1999/006657
(87) Internationale Veröffentlichungsnummer: WO 2000/015909

(56) Entgegenhaltungen:
- EP-A- 0 805 235
- DE-A- 3 046 263
- DE-A- 4 223 270
- DE-U- 8 336 005

## Beschreibung

Die Erfindung betrifft eine Spurstange gemäß dem Oberbegriff der Ansprüche 1 oder 2.

Aus der DE 42 23 270 A1 und der DE-U 93 09 446 ist eine gattungsgemäße Spurstange bekannt, die mit einer Ummantelung aus elastischem Isolierstoff versehen ist. Diese Ummantelung bezieht die Strebe zwischen den beiden Schienen eines Gleises in die Isolierung für die Schiene mit ein. Die Schiene soll aufgabengemäß elastisch gelagert sein und an deren seitlichen Begrenzungsflächen sollen elastische Füllkörper in die Schienenkammem eingebracht werden. Die Ummantelung der Spurstange unterbricht die Füllkörper, deren Aufgabe die weitgehende Schalldämpfung und eine elektrische Isolierung sein soll. Der Zwischenraum zwischen der Ummantelung und den angrenzenden Füllkörpern soll durch einen Kleber aufgefüllt werden.

Derartige Ummantelungen werden bisher gemäß der DE-U 83 36 005 und der DE-C-33 45 388 mit einem Gummiprofil zur Schallisolierung ummantelt, welches in Längsrichtung der Strebe der Spurstange durch eine Art Schnappverbindung verschließbar ist Dabei soll das Gummiprofil haftend oder nichthaftend fest an der Strebe anliegen, die Art der Haftung ist nicht erwähnt. Während die Schnappverbindung gemäß dieser Schutzschriften an der schmalen Seite der Strebe angeordnet ist, ist aus einem Prospekt "Elastomerprodukte für den Gleisbau", Firma Prioentx AG, Hamburg, DE, auch eine elastische Rillenschienenlagerung mit Spurstangen-Isolierung bekannt, bei der die Schmalseiten der Streben mit einer von einer Luftkammer durchsetzten dicken Isolierung versehen sind und die Ummantelung ihre längs verlaufende Trennstelle einseitig auf der breiten Fläche der Strebe hat.

Derartige Ummantelungen sind mindestens auf Dauer nicht wasserdicht. In Verbindung mit induzierten Streuströmen von der Energieversorgung der Straßenbahn, wirkt Niederschlagswasser als Elektrolyt, und es bildet sich auf der metallischen Spurstange lokal Lochfraß. Dies hat wiederum zwei negative Konsequenzen. Die Korrosion schreitet über die Liegedauer hin fort und löst schließlich die Ummantelung stellenweise oder gänzlich von dem Stahlkörper. Damit ist auch die Isolierung von Körperschall unterbrochen. Außerdem ist bei fehlerhafter Ummantelung keine starungsfreie Signalstromleitung mehr gewährleistet.

Aus der DE 30 46 263 A1 ist für die Beschichtung von Stahlrohren mit Polyäthylen bekannt, zunächst einen Haftvermittler aus einem duroplastisch vemetzenden Harz auf Basis von Polyacrylat, Epoxid oder Polyurethan zu verwenden, der allerdings eine starke Erwärmung des Basiskörpers voraussetzt, damit der Haftvermittler aufschmelzen kann.

In der DE-OS 24 27 119 ist die Beschichtung von Hufeisen mit Flammspritzverfahren beschrieben, wobei als Beschichtungsmaterial ZweiKomponenten-Kunststoff auf Basis von Epoxid, Acrylat oder Polyurethan oder ähnlichem verwendet wird. Dieses Material dient zugleich als Kleber für einzustreuende Verschleißkömer.

Aus der US 3 032 460 ist eine PVG-Beschichtung für Rohroberflächen bekannt, bei der ein Haftvermittler aus Epoxid/Härter angewendet wird, der bei 15 - 50° C aushärtet.

Von daher liegt der Erfindung das Problem zugrunde, eine dauerhafte Ummantelung für Spurstangen vorzusehen, die den Ansprüchen an Luftschalldämpfung, Körperschallisolierung, elektrischen Isolierung und Vibrationsdämpfung von eingeerdeten Spurstangen Rechnung trägt.

Das Problem wird erfindungsgemäß durch die Merkmale der Ansprüche 1 und 2 gelöst Weiterbildungen der Erfindung sind in den Unter-ansprüchen erfasst.

Die erfindungsgemäße einerdbare metallene Spurstange als Verbinder für Schienen eines Gleises, insbesondere für Straßenbahnen, mit einer Strebe, deren Enden Befestigungsteile zur Verbindung mit den Schienen haben, weist eine Ummantelung aus elastischem Isolierstoff auf, die als spezielle Ummantelung mit einer lückenlosen geschlossenen Oberfläche aus wasserdichtem, auf der Spurstange fest haftendem Kunststoff ausgebildet ist.
Die Spurstange kann als fabrikseitig vorgefertigtes Bauteil mit einer Schaumstoffhülle ummantelt sein, die vorzugsweise aus Polyurethanmaterial unter Verwendung von reinem ungefülltem Polyurethan in einer Gießform die angestrebte Umhüllungsdicke erhält. Anstelle von Polyurethan kann auch anderes Material wie Polyäthylen mit Integralhaut oder ähnliches Verwendung finden. Wichtig ist dabei die von den Erfindern festgestellte Wirkung einer lang und dauerhaften und auf der Spurstangenstrebe fest haftenden dämpfenden Beschichtung, die sich weder ablösen kann noch dem Lochfraß einen Angriffspunkt bietet

In einer anderen Variante der Erfindung wird die Ummantelung in situ hergestellt und mehrschichtig aufgebaut, wobei wiederum mindestens die äußere Schicht aus Kunststoff besteht In der Regel wird diese Ummantelung der Spurstange, genauer deren Strebe mindestens dreischichtig ausgebildet, wobei die die Strebe kontaktierende innere Schicht eine Klebstoffschicht ist mit der Funktion einer Korrosionsschutzschicht und / oder eines Haftvermittlers für die nachfolgende zweite Schicht. Der Korrosionsschutz kann durch z.B. eine um die Strebe v4akelbare Petrolatumbinde gewährleistet sein.
Als Klebstoffschicht oder Haftvermittler wird vorzugsweise die Oberfläche der Strebe mit einer ersten Schicht aus einem duroplastischen Haftvermittler wie aushärtbarem Kunstharz, z.B. aushärtende 2-Komponenten-Materialien auf Basis von Epoxiden. Acrylaten oder Polyurethanen versehen, der für sich aus dem Stand der Technik bekannt ist. Insbesondere Kleber mit hoher Affinität zu Polyurethan oder Polyäthylen finden dabei Verwendung. Im letzteren Fall kann erforderlichenfalls Korrosionschutz und Kleber getrennt nacheinander aufgebracht werden, z.B. kann der Kleber eine Äthylen-Copolymer sein.

Während die erste Ausführungsform der Erfindung insbesondere für standardisierte Gleisabschnitte mit konstantem Schienenabstand verwendet wird, ist die zweite Ausführung für Gleisbereiche mit wechselnden Schienenabständen z.B. in Weichen gedacht. Hierbei kann örtlich eine Anpassung der Länge der Strebe erfolgen, wobei an die Strebe als Einzelprofil entsprechende Befestigungsteile angeschweißt werden oder eine werksseitig nicht ummantelte Spurstange wird im Strebenteil um das notwendige Maß gekürzt und dort wieder zusammengefügt durch Schweißen oder Verschrauben und ähnliches. Sollte die Strebe dabei mit einem Überlapptstoß verbunden werden, versagen alle Isolierungen nach dem Stand der Technik, weil dort eine Verdickung der Strebe nicht durch die Ummantelung kompensiert werden kann, was aber mit der in- situ-Version der Erfindung möglich ist. Praxistests haben gezeigt, daß beide Varianten der erfindungsgemäßen Spurstange praktisch eine unbegrenzte Liegedauer haben können und die ansonsten gefürchtete Zerstörung der elektrischen Isolation unterbleibt.

Anhand einer Zeichnung soll die Erfindung näher beschrieben werden. Es zeigen:
- Fig. 1: eine erste Ausführungsform der Erfindung in perspektivischer Ansicht;
- Fig. 2: einen Schnitt durch eine ummantelte Spurstange gemäß Fig. 1;
- Fig. 3: eine zweite Ausführungsform der erfindungsgemäßen Spurstange;
- Fig. 4: einen Schnitt durch eine ummantelte Spurstange gemäß Fig. 3.

Eine Schiene 1, hier eine Rillenschiene für eine Straßenbahn mit Steg 2 und Schienenfuß 3, ist in Fig. 1 dargestellt. In der perspektivischen Ansicht ist zu erkennen, daß die Spurstange 4 aus Befestigungsteilen 5 und 6 mit einer dazwischen gefügten Strebe 8 als z.B. Schweißkonstruktion hergestellt und mit Löchern 17 für eine Verschraubung 7 mit dem Schienensteg 2 in der Schienenkammer fabrikseitig vorbereitet ist. Die Strebe ist mit einer Schaumhülle 9 aus z.B. wasserdichtem Polyurethanschaum, hergestellt aus reinem ungefülltem Polyurethan, in der Produktionsstätte umhüllt worden, z.B. durch ein Schäumverfahren und wird als Fertigteil zur Baustelle gebracht, um dort zwischen den beiden Schienen eines Gleises eingebaut zu werden.

Fig. 2 zeigt einen Schnitt im Bereich Isolierung gemäß Fig. 1 mit der Strebe 8, dessen Oberfläche 10 mit Polyurethanschaum komplett und fugenlos umschäumt ist.

Fig. 3 zeigt analog Fig. 1 eine Schiene 1 mit Steg 2 und Schienenfuß 3, an die eine ähnliche Spurstange 14 wie gemäß Fig. 1 als Verbindungselement angeschraubt ist. Diese Spurstange ist jedoch im Gegensatz zu der Spurstange gemäß Fig. 1 nicht werksseitig komplett fertiggestellt und dann zur Baustelle geliefert, sondern auf der Baustelle ummantelt worden. Derartige Spurstangen werden beispielsweise in Weichenbereichen angewendet, bei denen nicht vorher klar ist, wie breit der Abstand der zu verbindenden Schienen ist. Daher können auch baustellenseitig die Befestigungsteile oder Enden 5 bzw. 6 mittels einer Schweißnaht 11 an die Strebe 18 angeschweißt werden und anschließend eine Befestigungsschraube 7 durch die vorgesehenen Löcher 17 des Endes 5 bzw. 6 eingeschoben und mit dem Schienensteg 2 verschraubt werden. Die Strebe kann dann in dieser Position gemäß Darstellung in Fig. 3 isoliert werden. Dazu wird zunächst eine innere Schicht zur Verhinderung von Korrosion an der Strebe 18 aufgebracht. Diese innere Schicht kann aus einer Petrolatumbinde, die gegebenenfalls noch durch Textilfasern oder ähnlichem armiert ist, bestehen oder kann aus einem Kunstharzhaftvermittler, z.B. duroplastisch aushärtenden und zu den Folgeschichten Haft vermittelnden duroplastischen Kunstoffen auf Epoxidharz-, Polyurethan- oder Acrylatbasis, aufgebaut sein. Eine derartige Kunstharzschicht kann insbesondere durch Flammspritzverfahren aufgebracht werden oder wenn die Härte entsprechend eingestellt wird, die exotherme Reaktion des Zweikomponentenmaterials ausgenutzt werden, um die Strebe bzw. deren Oberfläche 12 auf eine Verarbeitungstemperatur von 15 - 50 ° C zu bringen. Nachdem die erste Schicht aufgebracht ist, wird eine zweite Schicht als der eigentliche Stoßschutz oder als Vibrationsdämpfung zur Verhinderung des Losrüttelns der fest eingebauten Baustoffe, z.B. der Pflasterung, in unmittelbarer Umgebung der Spurstange bzw. als Körperschallisolierung wirkende Schicht, aufgebracht. Diese kann z.B. aus einem Geotextil bestehen, das als Formteil in der Länge zugeschnitten, auf die Strebe gesetzt wird oder um die Strebe gewickelt wird. Ein fertiger Abschnitt der so aufgebrachten Geotextilbinde 16 ist in Fig. 1 dargestellt. Abschließend wird über diese stoß- und vibrationsisolierende Beschichtung noch eine Kunststoffhülle, z.B. als Schrumpfschlauch, aufgebracht, wie dies als Teil 15 in Fig. 3 zu sehen ist.

In Fig. 4 ist wiederum ein Schnitt durch eine fertige Umhüllung mit der Strebe 18 einer aufgebrachten ersten Schicht 13, z.B. der Petrolatumbinde, einer Zwischenschicht aus Geotextil 16 sowie der äußeren Kunststoffhülle 15 dargestellt. Es ist deutlich zu erkennen, daß die fertigummantelte Spurstange 4 bzw. 14 völlig wasserdicht ist und ein äußerer Korrosionsangriff nicht stattfinden kann, da auf Dauer eine plastische Umhüllung besteht, die elastisch ist.

## Patentansprüche

1. Einerdbare metallene Spurstange (4) als Verbinder für Schienen (1-3) eines Gleises mit einer Strebe (8), deren Enden Befestigungsteile (5, 6, 7, 17) zur Verbindung mit den Schienen an deren Stegen (2) haben und die eine Ummantelung (9) aus elastischem Isolierstoff aufweist, **dadurch gekennzeichnet, dass** die Ummantelung (9) eine lückenlose geschlossene Oberfläche hat und dass die Spurstange (4) mit der Ummantelung (9) als fabrikseitig vorgefertigtes Bauteil (4) ausgebildet ist, wobei der Isolierstoff ein wasserdichter, auf der Spurstange (4) fest haftender Kunststoff ist.

2. Einerdbare, metallene Spurstange (4) als Verbinder für Schienen (1-3) eines Gleises, wobei die Spurstange eine Strebe (18) hat, deren Enden Befestigungsteile (5, 6, 7, i 7) zur Verbindung mit den Schienen an deren Stegen (2) haben und die eine Ummantelung (13, 16, 15) aus elastischem Isolierstoff aufweist, **dadurch gekennzeichnet, dass** die Ummantelung (13, 15, 16) in situ hergestellt und mehrschichtig aufgebaut ist, wobei mindestens die äußere Schicht (15) eine lückenlose geschlossene Oberfläche aus wasserdichtem Kunststoff hat und die die Strebe (18) kontaktierende innere Schicht (13) eine Klebstoffschicht in Form einer Petrolatumbinde ist.

3. Spurstange nach Anspruch 1 oder 2, **dadurch gekennzeichnet, dass** sie mit einer Schaumstoffhülle (9) ummantelt ist.

4. Spurstange nach Anspruch 3, **dadurch gekennzeichnet, dass** die Schaumstoffhülle (9) aus Polyurethanmaterial besteht.

5. Spurstange nach Anspruch 2, **dadurch gekennzeichnet, dass** die Ummantelung (13, 15, 16) mindestens dreischichtig ausgebildet ist

6. Spurstange nach einem der vorhergehenden Ansprüche, **dadurch gekennzeichnet, dass** die Oberfläche (10, 12) der Strebe (4, 14) mit einer ersten Schicht aus einem duroplastischen Haftvermittler versehen ist.

7. Spurstange nach Anspruch 6, **dadurch gekennzeichnet, dass** die Schicht im Wesentlichen aus einem härtbaren Kunstharz besteht.

## Claims

1. Metallic rail tie bar (4) which can be buried in the ground as connector for rails (1 - 3) of a track, having a strut (8), the ends of which have mounting parts (5, 6, 7, 17) for connection to the rails at their webs (2) and which strut has a covering (9) made of elastic insulating material, **characterised in that** the covering (9) has a continuous closed surface and **in that** the rail tie bar (4) is configured with the covering (9) as a factory prefabricated component (4), the insulating material being a watertight plastic material which adheres securely on the rail tie bar (4).

2. Metallic rail tie bar (4) which can be buried in the ground as connector for rails (1 - 3) of a track, the rail tie bar having a strut (18), the ends of which have mounting parts (5, 6, 7, 17) for connection to the rails at their webs (2) and which strut has a covering (13, 16, 15) made of elastic insulating material, **characterised in that** the covering (13, 15, 16) is produced in situ and has a multilayer construction, at least the outer layer (15) having a continuous closed surface made of watertight plastic material and the inner layer (13) which contacts the strut (18) being an adhesive layer in the form of a petrolatum band.

3. Rail tie bar according to claim 1 or 2, **characterised in that** it is covered with a foamed material shell (9).

4. Rail tie bar according to claim 3, **characterised in that** the foamed material shell (9) comprises polyurethane material.

5. Rail tie bar according to claim 2, **characterised in that** the covering (13, 15, 16) has an at least three-layered configuration.

6. Rail tie bar according to one of the preceding claims, **characterised in that** the surface (10, 12) of the strut (4, 14) is provided with a first layer made of a duroplastic, bonding agent.

7. Rail tie bar according to claim 6, **characterised in that** the layer essentially comprises a hardenable artificial resin.

## Revendications

1. Entretoise de contre-rail (4) métallique enterrable sous forme de connecteur pour rails (1 à 3) d'une voie ferrée comportant une traverse (8), dont les extrémités disposent de pièces de fixation (5, 6, 7, 17) destinées au raccordement avec les rails au niveau de leurs âmes (2) et qui présente une gaine (9) en matériau isolant élastique, **caractérisée en ce que** la gaine (9) présente une surface complètement fermée et **en ce que** l'entretoise de contre-rail (4) est réalisée avec la gaine (9) sous forme de composant (4) préfabriqué côté fabrique, le matériau isolant étant un plastique imperméable à l'eau, adhérant à l'entretoise de contre-rail (4).

2. Entretoise de contre-rail (4) métallique enterrable sous forme de connecteur pour rails (1 à 3) d'une voie ferrée, l'entretoise de contre-rail comportant une traverse (18), dont les extrémités disposent de pièces de fixation (5, 6, 7, 17) destinées au raccordement avec les rails au niveau de leurs âmes (2) et qui présente une gaine (13, 16, 15) en matériau isolant élastique, **caractérisée en ce que** la gaine (13, 15, 16) est fabriquée in situ et est composée de plusieurs couches, dans laquelle au moins la couche extérieure (15) présente une surface complètement fermée en plastique imperméable à l'eau et la couche intérieure (13) établissant le contact avec la traverse (18) est une couche de colle sous la forme d'une bande de pétrolatum.

3. Entretoise de contre-rail selon l'une quelconque des revendications 1 ou 2, **caractérisée en ce qu'**elle est enrobée par une enveloppe en mousse (9).

4. Entretoise de contre-rail selon la revendication 3, **caractérisée en ce que** l'enveloppe en mousse (9) est constituée de matériau polyuréthane.

5. Entretoise de contre-rail selon la revendication 2, **caractérisée en ce que** la gaine (13, 15, 16) est réalisée au moins à trois couches.

6. Entretoise de contre-rail selon l'une quelconque des revendications précédentes, **caractérisée en ce que** la surface (20, 12) de la traverse (4, 14) est pourvue d'une première couche composée d'un agent adhésif thermodurcissable.

7. Entretoise de contre-rail selon la revendication 6, **caractérisée en ce que** la couche se compose pour l'essentiel d'une résine synthétique durcissable.
